# EUROPÄISCHE PATENTSCHRIFT

(11) **EP 0 007 006 B1**
(45) Veröffentlichungstag und Bekanntmachung des Hinweises auf die Patenterteilung: **02.09.1981**
(21) Anmeldenummer: 79101856.7
(22) Anmeldetag: 09.06.1979
(51) Int. Cl.: E04C 2/42, A47L 23/26, E04F 19/10, F16S 3/00

(54) **Stabrost zur Bildung von Laufmatten oder Fussabstreifern**
Grating for forming duckboards or footscrapers
Caillebotis pour le revêtement d'un plancher ou pour former un gratte-pied

(30) Priorität: 15.07.1978 DE 2831220; 15.07.1978 DE 2831169; 17.08.1978 DE 7824553 U
(43) Veröffentlichungstag der Anmeldung: 23.01.1980
(73) Patentinhaber: Arens, Erich, D-57076 Siegen (DE)
(72) Erfinder: Arens, Erich, D-57076 Siegen (DE)
(74) Vertreter: Müller, Gerd

## Beschreibung

Die Erfindung betrifft einen Stabrost zur Bildung von Laufmatten oder Fußabstreifern, bei dem zumindest die durch Querstege auf vorbestimmtem Abstand voneinander gehaltenen Längsstäbe einen U- oder H-förmigen Querschnitt aufweisen und bei dem in die an der Oberseite der Längsstab-Profile in Längsrichtung offenen Rinnen Einsatzstreifen aus verformbarem Material, z. B. aus Filz, Gummi, Borstenmaterial oder Textilbelag, lösbar einzusetzen sind.

Solche Stabroste sind bereits durch die DE-A-2 412 151 und das DE-U-7 732 924 bekannt. Sie haben den Vorteil, daß die Einsatzstreifen in den Rinnen der Längsstab-Profile lediglich durch Raststege in ihrer Lage fixiert werden und daher einfach durch Eindrücken befestigt werden können. Der Austausch abgenutzter Einsatzstreifen ist andererseits erleichtert, weil diese unter Überwindung der Haltekraft der Raststege aus den Rinnen der Längsstab-Profile mit geringem Arbeitsaufwand entfernt werden können.

Ein Nachteil dieser bekannten Stabroste liegt jedoch darin, daß ihre Verwendung ohne in den Rinnen der Längsstab-Profile angeordnete Einsatzstreifen problematisch ist, weil die zur Verfügung stehende Lauffläche der einzelnen Längsstab-Profile nur aus verhältnismäßig weit auseinanderliegenden, schmalen Kantenflächen besteht, die die Gebrauchssicherheit beeinträchtigen, weil sie beim Begehen als Stolperkanten wirken können.

Zweck der Erfindung ist es, diese Unzulänglichkeiten der bekannten Rostausführungen zu beseitigen. Daher liegt der Erfindung die Aufgabe zugrunde, einen Stabrost der eingangs näher erläuterten Gattung zu schaffen, welcher auch ohne Benutzung von Einsatzstreifen eine gebrauchssichere Verwendung gestattet.

Die Lösung dieser Ausgabe wird nach der Erfindung dadurch erreicht, daß die Längsstab-Profile an ihrer den Rinnen gegenüberliegenden Seitenfläche der Profilstege mit in Längsrichtung verlaufenden Riffelungen oder Zahnungen versehen sind und der Stabrost in seiner Auflageebene um 180° wendbar ist.

Vorteilhaft bei einem solchen Stabrost ist, daß er sowohl bei der Bestückung mit Einsatzstreifen aus verformbarem Material als auch ohne Benutzung solcher Einsatzstreifen eine begehbare Lauffläche der einzelnen Längsstab-Profile von großer Breite aufweist.

In der Zeichnung ist ein Ausführungsbeispiel eines erfindungsgemäßen Stabrostes dargestellt. Es zeigt
Fig. 1 einen Teilausschnitt eines Stabrostes,
Fig. 2 in räumlicher Draufsichtdarstellung ein Teilstück des Stabrostes nach Fig. 1 in einer mit Einsatzstreifen ausgestatteten Bauart und
Fig. 3 ebenfalls in räumlicher Draufsichtdarstellung ein Teilstück des Stabrostes nach Fig. 1 in seiner Benutzungsart ohne Einsatzstreifen.

In der Zeichnung ist ein verhältnismäßig kleines Teilstück eines Stabrostes 11 gezeigt, welcher aus einer Mehrzahl von parallel zueinander verlaufenden Längsstab-Profilen 12 sowie diese einstückig miteinander verbindenden Querstegen 13 besteht.

Der Stabrost 11 ist als einstückiges Formteil aus Kunststoff - gegebenenfalls aber auch aus Metall - bspw. durch Spritzgießen oder Druckgießen, hergestellt. Die Längsstab-Profile 12 weisen einen im wesentlichen U-förmigen Querschnitt auf, während die Querstege 13 einen flach rechteckigen Querschnitt haben. Dabei sind die Querstege 13 zweckmäßig so zwischen benachbarten Längsstab-Profilen 12 angeordnet, daß sie mit deren im wesentlichen normal zur Stabrostebene gerichteten Flanschen 14 einen H-förmigen Querschnitt begrenzen.

Die die Flansche 14 der einzelnen Längsstab-Profile 12 einstückig miteinander verbindenden Profilstege 15 haben eine wesentlich größere Materialdicke als die Flansche 14 und auch als die Querstege 13 und sind an ihrer den Flanschen 14 abgewendeten Seitenfläche mit in Längsrichtung der Längsstab-Profile 12 verlaufenden Riffelungen oder Zahnungen 16 versehen.

Die Innenflächen der beiden Flansche 14 und des Profilstegs 15 jedes Längsstab-Profils 2 begrenzen jeweils eine Rinne 17, in welche, wie die Fig. erkennen läßt, Einsatzstreifen 18 aus elastischem Material, bspw. aus Filz, Gummi, Borstenmaterial oder auch Textilbelag, eingesetzt werden können, welche sich auf dem Profilsteg 15 der Längsstab-Profile 12 abstützt.

Damit diesen Einsatzstreifen 18 ein sicherer Halt in den Rinnen 17 der Längsstab-Profile 12 gewährt wird, sind an den Innenseiten ihrer beiden Flansche 14 die querschnittsverengenden Raststege 19 angeformt. Diese Raststege 19 haben eine sich von den freien Flanschenden aus nach unten und einwärts keilförmig verbreiternde Sägezahn-Profilierung, so daß sie das Eindrücken des Einsatzstreifens 18 von oben her erleichtern, diese jedoch in ihrer eingedrückten Lage sicher fixieren, indem sie unter elastischer Materialverdrängung widerhakenartig in die Seitenflächen der Einsatzstreifen 18 eindringen.

Die Ausformung der Raststege 19 an den Flanschinnenseiten der Längsstab-Profile 12 wird erleichtert, wenn sie mit Abstand über im Profilsteg 15 der Längsstab-Profile 12 vorgesehenen, schlitzartigen Durchbrüchen 20 liegen. Im Bereich dieser Durchbrüche 20 können nämlich auch durch Formwerkzeuge ausgebildete Absätze liegen, welche die Ausformung des Sägezahn profils für die Raststege 19 ermöglichen.

Aus Fig. 3 der Zeichnung ergibt sich, daß der Stabrost 11 auch ohne die Einsatzstreifen 18 benutzbar ist. Zu diesem Zweck braucht er lediglich in seiner Auflageebene um 180° gewendet zu werden, so daß die Profilstege 15 der Längsstab-Profile 12 mit ihrer die Riffelungen oder Zahnungen 16 aufweisenden Seitenfläche nach oben zu liegen kommen. Diese Riffelungen oder Zahnungen 16 bilden dann die begehbare Fläche der einzelnen Längsstab-Profile 12 des Stabrostes 11, welche praktisch die gleiche Breite hat, wie die begehbare Fläche an den Einsatzstreifen 18.

Die beschriebene Ausgestaltung des Stabrostes 11 macht es möglich, diesen in zwei verschiedenen Gebrauchslagen in Benutzung zu nehmen, wobei in der Gebrauchslage nach Fig. 2 die begehbaren Flächen verhältnismäßig weich und elastisch zur Wirkung kommen, während in der Gebrauchslage nach Fig. 3 die begehbaren Flächen eine relativ große Härte besitzen.

## Patentansprüche

Stabrost (11) zur Bildung von Laufmatten oder Fußabstreifern, bei dem zumindest die durch Querstege (13) auf vorbestimmtem Abstand voneinander gehaltenen Längsstab-Profile (12) einen U- oder H-förmigen Querschnitt aufweisen und bei dem in die an der Oberseite der Längsstab-Profile (12) in Längsrichtung offenen Rinnen (17) Einsatzstreifen (18) aus verformbarem Material, z. B. aus Filz, Gummi, Borstenmaterial oder Textilbelag, lösbar einzusetzen sind, dadurch gekennzeichnet, daß die Längsstab-Profile (12) an ihrer den Rinnen (17) gegenüberliegenden Seitenfläche der Profilstege (15) mit in Längsrichtung verlaufenden Riffelungen oder Zahnungen (16) versehen sind und der Stabrost (11) in seiner Auflageebene um 180° wendbar ist.

## Claims

Bar grid (11) for forming door mats or foot scrapers, with which at least the longitudinal bar sections (12), kept at a predetermined distance from one another by transverse webs (13), have a U-shaped or H-shaped cross-section and with which inset strips (18) of deformable material, e. g. felt, rubber, bristle material or textile carpeting, are to be releasably fitted into the channels (17) which are open in the longitudinal direction on the upper side of the longitudinal bar sections (12), characterised in that longitudinally extending corrugations or teeth (16) are formes in the longitudinal bar sections (12) on that side of their profiled webs (16) which is opposite the channels (17) and the bar grid (11) can be turned through 180° in its supporting plane.

## Revendications

Grille à barreaux (11) pour former des tapis de sol ou des grilles-décrottoirs, dans laquelle au moins les profilés (12) qui constituent les barreaux longitudinaux maintenus à distance prédéterminée les uns des autres par des nervures transversales (13) présentent une section en forme d'U ou de H, et dans laquelle peuvent être introduites de façon amovible, dans les gorges (17) ouvertes en direction longitudinale à la partie supérieure des profilés (12) constituant les barreaux longitudinaux, des bandes de garniture (18) en matière déformable, par exemple en feutre, en caoutchouc, en soies de brosse ou en revêtement textile, cette grille à barreaux étant remarquable en ce que les profilés (12) qui constituent les barreaux longitudinaux sont, sur leur face opposée aux gorges (17), munis de stries ou dentures (16) s'étendant dans le sens longitudinal et en ce que la grille à barreaux (11) peut être retournée de 180° dans son plan de pose.
